# FASCICULE DE BREVET EUROPEEN

(11) **EP 1 376 634 B1**
(45) Date de publication et mention de la délivrance du brevet: **17.12.2008**
(21) Numéro de dépôt: 03354060.0
(22) Date de dépôt: 19.06.2003
(51) Int. Cl.: H01H 33/66

(54) **Ampoule à vide pour un appareil de protection électrique tel un interrupteur ou un disjoncteur**
Vakuumröhre für elektrisches Schutzgerät wie z.B. einen Schalter oder einen Lastschalter
Vacuum tube for an electrical protection apparatus such as a switch or a circuit breaker

(30) Priorité: 27.06.2002 FR 0208033
(43) Date de publication de la demande: 02.01.2004
(73) Titulaire: SCHNEIDER ELECTRIC INDUSTRIES SAS, 92500 Rueil-Malmaison (FR)
(72) Inventeur: Olive, Serge, Schneider Electric Industries SAS, 38050 Grenoble cedex 09 (FR); Schellekens, Hans, Schneider Electric SAS, 38050 Grenoble cedex 09 (FR)
(74) Mandataire: Tripodi, Paul

(56) Documents cités:
- EP-A- 1 037 233
- DE-A- 19 603 158
- FR-A- 2 410 350
- JP-A- 63 160 122
- US-A- 4 982 059
- PATENT ABSTRACTS OF JAPAN vol. 016, no. 336 (E-1237), 21 juillet 1992 (1992-07-21) & JP 04 101315 A (FUJI ELECTRIC CO LTD), 2 avril 1992 (1992-04-02)

## Description

La présente invention concerne une ampoule à vide pour un appareil de protection électrique tel un interrupteur ou un disjoncteur, ladite ampoule comprenant une enveloppe de forme sensiblement cylindrique fermée par deux fonds, deux contacts s'étendant axialement à l'intérieur de l'enveloppe, dont l'un au moins dit contact mobile, est relié à un mécanisme de commande et est monté coulissant entre une position de fermeture des contacts permettant le passage du courant et une position dans laquelle les contacts sont séparés et forment un arc électrique entre eux, ainsi qu'un moyen de production d'un champs magnétique axial dans la zone de formation de l'arc.
Un disjoncteur à vide du genre précédemment mentionné est décrit dans le documents DE 19603158 FR 2.682.808 ou FR 2 726 396 de la demanderesse.
Dans ce type de disjoncteur, les ampoules à vide ont sous des courants forts, un pouvoir de coupure qui est limité par le phénomène suivant. Lors du passage du courant, l'arc entraîne de la matière liquide provenant du contact en fusion, jusqu'au bord des contacts. Ce matériau liquide très chaud (environ 2000°) se trouve au bord des contacts au moment de la coupure. Après la coupure, la tension de rétablissement imposée par le réseau s'établit entre les deux contacts. Compte tenu de la forme géométrique des contacts, le champ électrique engendré par cette tension est maximum aux bords des contacts. Ceci engendre les phénomènes indésirables suivants. Premièrement, en refroidissant, le liquide émet en permanence des vapeurs métalliques ainsi que des gaz. Ces émissions créent une atmosphère à haute densité de gaz laquelle, dans un environnement normalement sous vide poussé, a une tenue diélectrique réduite. Deuxièmement, le champ électrique, présent juste au-dessus de la matière liquéfiée et très chaude, engendre l'émission d'électrons par un mécanisme thermo-électrique. Ces électrons libres ionisent la vapeur et le gaz. Ces deux phénomènes conjugués conduisent ensuite à des réamorçages et à la défaillance de l'ampoule en coupure. En outre, le champ électrique risque de déformer la surface du liquide augmentant encore le champ électrique davantage. Ceci est un phénomène néfaste qui s'auto-amplifie et qui peut conduire à un réamorçage.

Pour pallier ces inconvénients dans les ampoules industrialisées, certaines mesures ont été prises qui consistent à respecter une distance, dite distance optimale, entre les contacts et la paroi de l'enveloppe, laquelle distance garantit un pouvoir de coupure maximum. Ceci impose donc des contraintes tenant au volume de l'ampoule.
D'autre part, certaines des ampoules du genre précédemment mentionné, telle que décrite dans le document FR 2 726 396 comportent en outre un écran métallique faisant office de paroi de l'enveloppe. Cet écran est relié à l'un des contacts, le plus souvent au contact fixe, et produit secondairement un renforcement du champ électrique crée au niveau du contact mobile. Ainsi, diélectriquement, l'ampoule est considérée comme étant asymétrique. Le champ électrique est plus intense aux bords du contact mobile qu'aux bords du contact fixe. Et, selon la polarité de la tension de rétablissement, la tenue diélectrique après la coupure est plus ou moins bonne. Ainsi, il est préférable que ce soit le contact fixe qui soit soumis à une tension négative plutôt que le contact mobile. Lorsque le contact mobile est soumis à une tension négative par rapport au contact fixe, la matière chaude émet d'avantage d'électrons à cause de la présence du champ électrique renforcé, ce qui augmente les risques de réamorçage. Cette asymétrie en terme de géométrie se traduit également par une asymétrie en terme de pouvoir de coupure, la différence étant de l'ordre de 15% pour un courant nominal de 25kAeff.

La présente invention résout ces problèmes et propose une ampoule à vide à pouvoir de coupure amélioré et dont le comportement en coupure est plus symétrique. L'ampoule réalisée selon l'invention peut également être réduite en taille.

A cet effet, la présente invention a pour objet une ampoule à vide selon la revendication 1.

Selon une caractéristique particulière, l'écran précité est utilisé pour conduire au moins une partie du courant.

Selon une autres caractéristique, ledit écran comprend des fentes agencées de telle manière que ledit écran constitue une bobine.

Selon une autre caractéristique, l'écran précité est relié électriquement audit contact et est suffisamment séparé dudit contact pour que le liquide s'écoulant sur la surface de contact dudit contact ne puisse atteindre ledit écran.

Selon une autre caractéristique, l'écran précité est présent tout autour dudit contact.

Selon une autre caractéristique, l'écran est conformé de manière à créer entre ledit écran et ledit contact un fossé présentant une largeur comprise entre 0,5 mm et 4 mm.

Selon une autre caractéristique, le fossé précité présente une profondeur d'environ 5mm.

Selon une autre caractéristique, le bord de l'écran précité est sensiblement au même niveau que la pastille de contact, ou est d'une hauteur légèrement inférieure à la hauteur de cette pastille de contact.

Selon une autre caractéristique, l'écran précité présente une forme semi-annulaire et est fixé sur la partie inférieure du contact mobile.

Selon une autre caractéristique, l'écran est réalisé dans le même matériau que le contact, par exemple en cuivre.

Selon une autre caractéristique, l'écran est réalisé dans un matériau réfractaire tel le SiC.

Selon une autre caractéristique, l'écran précité est monté autour du contact mobile.

Selon une autre caractéristique, ladite ampoule comporte un autre écran dit second, ledit écran étant destiné à protéger l'enveloppe de la métallisation par la vapeur d'arc et produisant secondairement une augmentation de la valeur du champ électrique sur ledit contact.

Selon une autre caractéristique, ledit second écran est monté entre l'écran dit premier, et l'enveloppe E de l'ampoule A.

Selon une autre caractéristique, le ou chaque contact comporte au moins une fente traversant ledit contact, lesdites fentes étant agencées de manière à recevoir le liquide précité et à faciliter son écoulement.

Selon une autre caractéristique, ladite ampoule comporte un écran dit troisième, réalisé en un matériau conducteur, ledit écran étant situé à l'intérieur de l'enveloppe E au droit de l'intervalle de séparation des contacts et étant relié électriquement à l'un des contacts, ledit écran étant localisé autour des contacts en une position prédéterminée en fonction de la position des amenées de courant de manière que lorsque l'arc tend à dévier de l'intervalle précité, cet arc se place entre les contacts et l'écran.

Selon une autre caractéristique, l'inclinaison des fentes dans les contacts est opposée à l'inclinaison des fentes dans l'écran de telle manière que le liquide s'écoulant à travers les fentes des contacts ne peut pas s'écouler à travers les fentes de l'écran.

Mais d'autres avantages et caractéristiques de l'invention apparaîtront mieux dans la description détaillée qui suit et se réfère aux dessins annexés donnés uniquement à titre d'exemple, y compris les exemples d'ampoules à vide selon réalisations ne faisant plus partie de l'invention, mais cependant utiles pour comprendre l'invention. Dans ces dessins:
- La figure 1 est une vue en coupe axiale d'une ampoule à vide selon l'art antérieur,
- La figure 2 est une vue en perspective d'une ampoule à vide selon une réalisation ne faisant plus partie de l'invention,
- La figure 3 est une vue en coupe axiale de l'ampoule à vide selon la figure précédente,
- La figure 4 est une vue en coupe axiale d'une ampoule selon une réalisation particulière de l'invention du type symétrique,
- La figure 5 est une vue en coupe axiale d'une ampoule selon une réalisation ne faisant plus partie de l'invention,
- La figure 6 est une vue en coupe axiale d'une ampoule selon l'invention, avec fentes et anneaux,
- La figure 7 est un graphe illustrant la relation entre le pouvoir de coupure et la distance entre les contacts et la paroi, pour une ampoule selon l'art antérieur et une ampoule selon l'invention,
- La figure 8 est une représentation graphique illustrant la relation entre le pouvoir de coupure et le diamètre des contacts pour une ampoule selon l'art antérieur et une ampoule selon l'invention, et
- La figure 9 est une vue en coupe axiale illustrant une autre réalisation de l'invention.

Sur les figures 1 à 6, on voit une ampoule à vide A destinée notamment à être intégrée dans un disjoncteur électrique moyenne tension afin de réaliser la coupure d'un circuit électrique en cas de défaut ou lors d'une commande d'ouverture volontaire du circuit électrique.
Sur la figure 1, on voit une ampoule à vide A selon l'art antérieur.
Cette ampoule à vide A comprend une enveloppe cylindrique E obturée par deux fonds 1,2 à l'intérieur de laquelle sont logées deux contacts d'arc 3,4, respectivement un contact d'arc fixe 3 et un contact d'arc mobile 4. Ce contact mobile 4 est relié mécaniquement par l'intermédiaire d'une tige d'actionnement 5 à un dispositif de commande (non représenté), ladite tige 5 étant reliée audit dispositif par l'une 5a de ses extrémités et étant solidarisée au contact d'arc mobile 4 par son extrémité opposée 5b. Ce dispositif de commande est apte à déplacer la tige précitée 5 et le contact mobile 4 en translation à l'intérieur de l'enveloppe E entre deux positions respectivement une position de fermeture des contacts correspondant à un fonctionnement normal de l'appareil et une position d'ouverture ou de séparation des contacts après l'apparition d'un défaut dans le circuit électrique à protéger ou lors d'une commande d'ouverture volontaire du circuit électrique. On voit également qu'une spire interne 6,7 est montée à l'arrière de chacun des contacts 3,4, lesdites spires 6,7 constituant un moyen de production d'un champ magnétique axial apte à réaliser une diffusion de l'arc créé entre les contacts après la séparation des contacts lors de la coupure. On voit également qu'un écran métallique 9 est monté autour de l'extrémité 5b de la tige d'actionnement 5 reliée au contact mobile 4, ledit écran 9 et une partie d'un autre écran 1 étant situés autour du contact mobile 4 et produisant une augmentation du champ électrique créé au niveau du contact mobile pendant la coupure.
Sur les figures 2 et 3, on voit une ampoule à vide A selon une réalisation ne faisant plus partie de l'invention et comprenant en outre des éléments mentionnés précédemment, un écran 11 destiné à réduire le champ électrique aux bords du contact 4. Cet écran 11, de forme semi-annulaire, est disposé tout autour de la périphérie du contact mobile 4, et présente deux bords circulaires 11a,11b de diamètres différents. Cet écran 11 est relié électriquement au contact d'arc mobile 4 par son bord circulaire inférieur 11b et est suffisamment séparé dudit contact 4 pour que le liquide, s'écoulant par-dessus la surface de contact sous la pression d'arc, ne puisse atteindre ledit écran 11. Un fossé 14 est ainsi créé entre le contact 4 et l'écran 11, ledit fossé 14 ayant une profondeur de 5mm et une largeur comprise entre 0,5 et 4 mm. La forme de l'écran 11 est telle que la valeur du champ électrique aux bords du contact 4 est sensiblement réduite. Ainsi, le bord 11a dudit écran 11 est à fleur de la pastille de contact ou est à une hauteur légèrement inférieure à celle de la pastille de contact, la différence étant comprise entre 0 et 5 mm lorsque l'écran 11 est légèrement en retrait par rapport au contact 4. L'écran 11 doit présenter une bonne résistance thermique, car des projections de gouttes en provenance du contact 4 peuvent lui faire subir des chocs thermiques. Ainsi, l'écran 11 est de préférence réalisé en cuivre oubien dans le même matériau que le contact 4. Alternativement, cet écran 11 peut être réalisé dans un matériau réfractaire comme le SiC, à l'exception des isolants. Le pouvoir de coupure de l'ampoule A de cette figure est supérieur de 20% à celui de la figure 1. L'écran protecteur 11 selon l'invention diminue sensiblement la distance entre le contact mobile 4 et l'enveloppe métallique E. Ainsi, malgré le fait que l'écran 11 diminue de manière sensible cette distance, on obtient une augmentation nette du pouvoir de coupure comme indiqué par la courbe 2 sur la figure 7, alors que la courbe 1 représente le comportement d'une ampoule de l'art antérieur. Cette courbe représente en effet en ordonnée le pouvoir de coupure P en pourcentage, et en abscisse, la distance 1 de l'écran par rapport à la paroi en mm. Dans cette réalisation, du fait de l'écran 11, la distance entre le contact mobile 4 et la paroi de l'enveloppe E a été réduite et est maintenant de 9 mm alors qu'elle était initialement de 13 mm. L'écran 11 présente de ce fait un champ électrique très élevé qui ne dégrade pas le pouvoir de coupure.
De préférence, l'écran 11 est disposé autour du contact mobile 4, comme illustré sur les figures 2,3, mais un autre écran peut également être placé, en outre du premier, autour du contact fixe 3.
Cet écran 11 peut également être utilisé avantageusement dans des ampoules du type symétrique avec écran flottant tel qu'illustré sur la figure 4. Cette ampoule présente en effet, pour chacun des contacts 3,4, une spire interne 6,7 située derrière le contact 3,4, un écran métallique 8,9 ici en forme de coupelle s'étendant au voisinage de la paroi de l'enveloppe, entre la spire interne 6,7 et l'enveloppe, et deux écrans 10,11 selon l'invention disposés respectivement autour du contact fixe 3 et autour du contact mobile 4.
Sur la figure 5, laquelle décrit une réalisation qui ne fait plus partie de l'invention, les contacts sont munis de fentes 12 telle que décrite dans la demande de brevet français FR 2 808 617. Ces fentes 12 sont réalisées dans les contacts 3,4 de manière à recevoir et faciliter l'écoulement du liquide de contact en direction des surfaces situées sous les surfaces de contact, le liquide provenant de la fusion du matériau de contact sous l'effet de la concentration de l'arc pendant la coupure. Ces fentes 12 permettent d'augmenter la surface de contact entre les contacts d'arc 3,4 et le liquide de manière à créer des surfaces cachées pour l'arc mais accessibles au liquide. Cette disposition a pour effet d'accélérer le refroidissement dudit matériau de contact malgré la concentration de l'arc pendant la coupure.
Grâce à ces dispositions, il s'écoule d'avantage de temps avant que le liquide n'atteigne les bords des contacts 3a,4a. Ainsi, le liquide atteint les bords des contacts 3a,4a en un moment où les valeurs de courant sont très élevées.
Dans la réalisation décrite sur cette figure, le contact mobile 4 est pourvu d'un écran 11 selon l'invention. Les effets avantageux associés à l'écran 11 qui entoure le contact 4 se trouvent renforcés par la présence des fentes 12 dans les contacts 3,4, puisque le liquide d'une part, n'atteint pas l'écran 11, et de plus atteint plus tardivement les bords des contacts 3a,4a.
Sur la figure 6, on voit une ampoule A selon l'invention, comportant une spire extérieure 17 et comportant en outre deux anneaux15,16 permettant de réaliser la continuité physique entre les deux contacts 3,4 en position fermée.
Les contacts 3,4 de l'ampoule A de la figure précédente présentent une usure plus importante que les ampoules standard pour les raisons suivantes : le liquide créé lors de la coupure, ne stagne pas à la surface et l'augmentation du pouvoir de coupure fait croître encore d'avantage cette érosion. Il est alors avantageux de séparer l'endroit où est réalisée la continuité physique en position fermée des contacts 3,4, permettant la conduction du courant, de l'emplacement sur les contacts présentant une usure maximale. Or, il est connu que le champ magnétique axial créé par les spires externes et internes stabilise bien l'arc et l'entraîne plutôt vers l'endroit où il est le plus fort, au moins pour des courants forts. C'est à ces endroits là que l'érosion sera la plus élevée. Il est alors avantageux de réaliser la continuité physique ailleurs. Cette continuité physique peut être réalisée au moyen de plusieurs pièces pouvant prendre la forme d'un anneau 15,16. A cet effet, l'ampoule décrite sur cette figure comporte, au niveau de chacun des contacts 3,4, un anneau 15,16 placé au dessus du fossé 13,14 séparant l'écran 10,11 et le contact 3,4. Grâce à cette disposition, le liquide peut s'écouler librement au travers des fentes 12. Dans cette réalisation, le pouvoir de coupure est augmenté, la valeur de cette augmentation pouvant aller jusqu'à 60% du pouvoir de coupure associé à une ampoule selon la figure 1.
On notera que cette continuité physique pourra également être réalisée avec des anneaux ayant un diamètre réduit, lesquels ne sont plus en contact avec l'écran. On peut également réaliser cette continuité physique au moyen de plots ou de secteurs d'anneaux.
On notera également que l'écran pourrait être d'une autre forme que semi-annulaire, par exemple rectangulaire etc...
L'invention pourra également être mise en application avantageusement dans une ampoule telle que décrite dans le brevet FR 2 745 118. Dans cette réalisation de l'ampoule non illustrée sur les dessins, ladite ampoule comporte en outre un autre écran réalisé en matériau conducteur et relié électriquement à l'un des contacts, ledit écran étant situé à l'intérieur de l'enveloppe au droit de l'intervalle de séparation des contacts et localisé autour des contacts en une position prédéterminée en fonction de la position des amenées de courant de manière que lorsque l'arc tend à dévier de l'intervalle précité, cet arc se place entre les contacts et l'écran. L'interrupteur de cette réalisation présente un pouvoir de coupure amélioré, ce pouvoir de coupure pouvant être obtenu en produisant un champ magnétique moindre et dont la capacité à tenir le courant permanent est augmenté.
L'utilisation d'un écran selon l'invention dans un tel interrupteur, permet d'accroître d'avantage le pouvoir de coupure.
Sur la figure 9, on voit une autre réalisation de l'invention, dans laquelle l'écran est utilisé pour conduire une partie du courant. Dés qu'une partie du courant passe par l'écran, il est possible de donner à ce courant un sens de rotation de façon que le champs magnétique axial soit renforcé. Cette rotation du courant peut être générée avantageusement par des fentes 18 inclinées prévues dans l'écran 11.
On notera que l'inclinaison des fentes dans la spire constituée par l'écran est opposée à l'inclinaison des fentes dans le contact. Les premières servent à générer le champs magnétique axial tandis que les dernières servent à faire écouler le liquide (métal fondu). Il est clair qu' à cause de ces inclinaisons différentes, le liquide qui s'écoule sur le contact est projeté contre la partie massive de l'écran. Ainsi, les fentes dans l'écran ne laissent pas passer de projections de liquide. L'écran avec les fentes remplit ainsi trois fonctions qui sont respectivement d'éviter des projections de métal liquide, de supporter mécaniquement l'anneau de contact et le conducteur de courant et de renforcer ou de créer le champ magnétique axial entre les contacts.
La figure 8 illustre la relation entre le pouvoir de coupure c et le diamètre des contacts d pour une ampoule selon l'invention et pour une ampoule selon l'art antérieur. Le courant c en k A eff est représenté en ordonnée, tandis qu'en abscisse est représenté le diamètre d des contacts en mm. Sur cette figure, les points représentés par des carrés représentent des valeurs obtenues avec une ampoule classique comportant une spire extérieure (12kv). Les points représentés par des triangles représentent des valeurs obtenues avec une ampoule comportant une spire intérieure (24kv). Les cercles correspondent à des valeurs démontrées. Le trait foncé représente la limite pour une ampoule du type classique utilisant un champ axial tandis que le trait clair représente la limite pour une ampoule selon l'invention.
On voit ainsi sur cette courbe que les valeurs du pouvoir de coupure pour un même diamètre de contact sont supérieures dans le cas d'une ampoule selon l'invention à celles concernant une ampoule selon l'art antérieur. Il en résulte qu'une même valeur de pouvoir de coupure peut être obtenue avec une valeur de diamètre de contact diminuée d'un tiers.
En outre, l'ampoule selon l'invention présente un comportement plus symétrique en coupure, en particulier lorsque l'ampoule est du type comportant des fentes. Ainsi, la tenue diélectrique après la coupure ne varie pratiquement pas avec la polarité de la tension de rétablissement.

Bien entendu, l'invention selon les revendications anexées n'est pas limitée aux modes de réalisation décrits et illustrés qui n'ont été donnés qu'à titre d'exemples.

## Revendications

1. Ampoule à vide (A) pour un appareil de protection électrique tel un interrupteur ou un disjoncteur, ladite ampoule comprenant une enveloppe de forme sensiblement cylindrique fermée par deux fonds, deux contacts s'étendant axialement à l'intérieur de l'enveloppe, dont l'un au moins dit contact mobile, est relié à un mécanisme de commande et est monté coulissant entre une position de fermeture des contacts permettant le passage du courant et une position dans laquelle les contacts sont séparés et forment un arc électrique entre eux, ainsi qu'un moyen de production d'un champs magnétique axial dans la zone de formation de l'arc, **caractérisée en ce qu'**elle comporte un écran conducteur (10,11), monté autour de la périphérie de chacun des contacts (3,4), ledit écran (10,11) étant conformé et agencé de manière à supporter le champ électrique issu de la tension de rétablissement imposée par le réseau après la coupure et à réduire ainsi considérablement le champs électrique au bord dudit contact (3,4) et **en ce que** la continuité physique sur les contacts (3,4) en position fermée, est réalisée au moyen d'un anneau (15), de secteurs d'anneau ou de plots agencés sur la surface de contact de l'un des contacts (3) et situés en regard respectivement d'un anneau (16), de secteurs d'anneau, ou de plots agencés sur la surface de contact de l'autre (4) des contacts, ces anneaux (15,16), secteurs d'anneaux ou plots étant situés au-dessus du fossé (13,14) séparant l'écran du contact associé (3,4).

2. Ampoule selon la revendication 1, **caractérisée en ce que** l'écran précité (10,11) est utilisé pour conduire au moins une partie du courant.

3. Ampoule selon la revendication 2, **caractérisée en ce que** ledit écran (10,11) comprend des fentes (18) agencées de telle manière que ledit écran (11) constitue une bobine.

4. Ampoule à vide selon l'une quelconque des revendications 1 à 3, **caractérisée en ce que** l'écran précité (11) est relié électriquement audit contact (3,4) et est suffisamment séparé dudit contact (3,4) pour que le liquide s'écoulant sur la surface de contact dudit contact (3,4) ne puisse atteindre ledit écran (11).

5. Ampoule à vide selon l'une quelconque des revendications 1 à 4, **caractérisée en ce que** l'écran précité (11) est présent tout autour dudit contact (3,4).

6. Ampoule à vide selon l'une quelconque des revendications précédentes, **caractérisé en ce que** l'écran (11) est conformé de manière à créer entre ledit écran (11) et ledit contact (3,4) un fossé (14) présentant une largeur comprise entre 0,5 mm et 4 mm.

7. Ampoule à vide selon la revendication 6, **caractérisée en ce que** le fossé précité (14) présente une profondeur d'environ 5mm.

8. Ampoule à vide selon l'une quelconque des revendications précédentes, **caractérisée en ce que** le bord (1 la) de l'écran précité (11) est sensiblement au même niveau que la pastille de contact (3,4), ou est d'une hauteur légèrement inférieure à la hauteur de cette pastille de contact (3,4).

9. Ampoule à vide selon l'une quelconque des revendications précédentes, **caractérisée en ce que** l'écran précité (11) présente une forme semi-annulaire et est fixé sur la partie inférieure du contact mobile (3,4).

10. Ampoule à vide selon l'une quelconque des revendications précédentes, **caractérisée en ce que** l'écran (11) est réalisé dans le même matériau que le contact (3,4), par exemple en cuivre.

11. Ampoule à vide selon l'une quelconque des revendications précédentes, **caractérisée en ce que** l'écran (11) est réalisé dans un matériau réfractaire tel le SiC.

12. Ampoule à vide selon l'une quelconque des revendications précédentes, **caractérisée en ce que** l'écran précité (11) est monté autour du contact mobile (4).

13. Ampoule à vide selon l'une quelconque des revendications précédentes, **caractérisée en ce qu'**elle comporte un autre écran (8,9,1) dit second, ledit écran (8,9) étant destiné à protéger l'enveloppe de la métallisation par la vapeur d'arc et produisant secondairement une augmentation de la valeur du champ électrique sur ledit contact (3,4).

14. Ampoule à vide selon la revendication 13, **caractérisée en ce que** ledit second écran (8,9) est monté entre l'écran (10,11) dit premier, et l'enveloppe E de l'ampoule A.

15. Ampoule à vide selon l'une quelconque des revendications précédentes, **caractérisée en ce que** le ou chaque contact (3,4) comporte au moins une fente (12) traversant ledit contact (3,4), lesdites fentes (12) étant agencées de manière à recevoir le liquide précité et à faciliter son écoulement (3,4).

16. Ampoule à vide selon l'une quelconque des revendications précédentes, **caractérisée en ce qu'**elle comporte un écran dit troisième, réalisé en un matériau conducteur, ledit écran étant situé à l'intérieur de l'enveloppe E au droit de l'intervalle de séparation des contacts (3,4) et étant relié électriquement à l'un des contacts (3,4), ledit écran étant localisé autour des contacts (3,4) en une position prédéterminée en fonction de la position des amenées de courant de manière que lorsque l'arc tend à dévier de l'intervalle précité, cet arc se place entre les contacts (3,4) et l'écran.

17. Ampoule à vide selon l'une quelconque des revendications 3 à 16, **caractérisée en ce que** l'inclinaison des fentes (12) dans les contacts (3,4) est opposée à l'inclinaison des fentes (18) dans l'écran (11) de telle manière que le liquide s'écoulant à travers les fentes (12) des contacts ne peut pas s'écouler à travers les fentes (18) de l'écran (11).

## Claims

1. A vacuum cartridge (A) for an electrical protection apparatus such as a switch or circuit breaker, said cartridge comprising an enclosure of substantially cylindrical shape closed by two end plates, two contacts extending axially inside the enclosure, at least one whereof, called the movable contact, is connected to an operating mechanism and is mounted sliding between a closed position of the contacts enabling the current to flow and a position wherein the contacts are separated and form an electric arc there between, and a means for producing an axial magnetic field in the arc formation zone, **characterized in that** it comprises a conducting shield (10,11) fitted around the periphery of each of the contacts (3,4), said shield (10,11) being shaped and arranged in such a way as to withstand the electric field arising from the recovery voltage imposed by the power system after breaking and to thus considerably reduce the electric field at the edge of said contact (3,4), and that the physical continuity on the contacts (3,4) in the closed position is achieved by means of a ring (15), ring sectors or studs arranged on the contact surface of one (3) of the contacts and situated respectively facing a ring (16), ring sectors or studs arranged on the contact surface of the other (4) of the contacts, these rings (15,16), ring sectors or studs being located above the trench (13,14) separating the shield from the associated contact (3,4).

2. The vacuum cartridge according to claim 1, **characterized in that** the above-mentioned shield (10,11) is used to conduct at least part of the current.

3. The vacuum cartridge according to claim 2, **characterized in that** said shield (10,11) comprises slits (18) arranged in such a way that said shield (10,11) forms a coil.

4. The vacuum cartridge according to any one of claims 1 to 3, **characterized in that** the above-mentioned shield (10,11) is electrically connected to said contact (3,4) and is sufficiently separated from said contact (3,4) for the liquid flowing on the contact surface of said contact (3,4) cannot reach said shield (10,11).

5. The vacuum cartridge according to any one of claims 1 to 4, **characterized in that** the above-mentioned shield (10,11) is present around the whole of said contact (3,4).

6. The vacuum cartridge according to any one of the foregoing claims, **characterized in that** the shield (10,11) is shaped in such a way as to create a trench (14) presenting a width comprised between 0.5 mm and 4 mm between said shield (10,11) and said contact (3,4).

7. The vacuum cartridge according to claim 6, **characterized in that** the above-mentioned trench (14) presents a depth of about 5 mm.

8. The vacuum cartridge according to any one of the foregoing claims, **characterized in that** the edge (11a) of the above-mentioned shield (11) is substantially at the same level as the contact pad (3,4), or is of a slightly smaller height than the height of this contact pad (3,4).

9. The vacuum cartridge according to any one of the foregoing claims, **characterized in that** the above-mentioned shield (11) presents a semi-annular shape and is fixed onto the bottom part of the movable contact (3,4).

10. The vacuum cartridge according to any one of the foregoing claims, **characterized in that** the shield (11) is made from the same material as the contact (3,4), for example copper.

11. The vacuum cartridge according to any one of the foregoing claims, **characterized in that** the shield (11) is made from a refractory material such as SiC.

12. The vacuum cartridge according to any one of the foregoing claims, **characterized in that** the above-mentioned shield (11) is fitted around the movable contact (4).

13. The vacuum cartridge according to any one of the foregoing claims, **characterized in that** it comprises another shield (8,9,1), said second shield (8,9) being designed to protect the enclosure from metallization by the arc vapour and secondarily producing an increase of the value of the electric field on said contact (3,4).

14. The vacuum cartridge according to claim 13, **characterized in that** said second shield (8,9) is fitted between the shield (10,11) called the first shield and the enclosure E of the cartridge A.

15. The vacuum cartridge according to any one of the foregoing claims, **characterized in that** the or each contact (3,4) comprises at least one slit (12) passing through said contact (3,4), said slits (12) being arranged in such a way as to receive the above-mentioned liquid and to facilitate its flow (3,4).

16. The vacuum cartridge according to any one of the foregoing claims, **characterized in that** it comprises a shield called the third shield, made of conducting material, said shield being situated inside the enclosure E facing the gap separating the contacts (3,4) and being electrically connected to one of the contacts (3,4), said shield being located around the contacts (3,4) in a preset position according to the position of the current inputs so that, when the arc tends to deviate from the above-mentioned gap, this arc places itself between the contacts (3,4) and the shield.

17. The vacuum cartridge according to any one of claims 3 to 16, **characterized in that** the incline of the slits (12) in the contacts (3,4) is opposite from the incline of the slits (12) in the shield (11) such that the liquid flowing through the slits (12) of the contacts cannot flow through the slits (18) of the shield (11).

## Patentansprüche

1. Vakuumschaltröhre (A) für eine elektrische Schutzeinrichtung wie beispielsweise einen Lastschalter oder Leistungsschalter, welche Schaltröhre ein annähernd zylindrisches, durch zwei Böden verschlossenes Gehäuse, zwei axial im Inneren dieses Gehäuses angeordnete Kontakte, von denen mindestens der eine, als bewegbar bezeichnete Kontakte mit einem Antriebsmechanismus verbunden ist und zwischen einer Einschaltstellung der Kontakte, die einen Stromfluss erlaubt, und einer Stellung verschoben werden kann, in der die Kontakte voneinander getrennt sind und ein Lichtbogen zwischen ihnen abbrennt, sowie ein Mittel zur Erzeugung eines axialen Magnetfelds in der Lichtbogenzone umfasst, **dadurch gekennzeichnet, dass** die Schaltröhre eine, um jeden der Kontakte (3, 4) herum geführte leitende Abschirmung (10, 11) umfasst, welche Abschirmung so ausgebildet und angeordnet ist, dass sie in der Lage ist, das elektrische Feld aufzunehmen, das durch die nach der Abschaltung vom Netz verursachte wiederkehrende Spannung erzeugt wird, und so das elektrische Feld im Randbereich des genannten Kontakts (3, 4) beträchtlich zu reduzieren, sowie dadurch, dass in der Einschaltstellung der materielle Übergang an den Kontakten (3, 4) durch einen Ring (15), durch Ringsegmente oder durch Stifte gewährleistet wird, die an der Kontaktfläche eines der Kontakte (3) ausgebildet sind und jeweils einem Ring (16), Ringsegmenten oder Stiften gegenüberliegen, die an der Kontaktfläche des anderen Kontakts (4) ausgebildet sind, wobei die genannten Ringe (15, 16), Ringsegmente oder Stifte oberhalb des zwischen der Abschirmung und dem zugeordneten Kontakt (3, 4) ausgebildeten Spalts (13, 14) angeordnet sind.

2. Schaltröhre nach Anspruch 1, **dadurch gekennzeichnet, dass** die genannte Abschirmung (10, 11) dazu dient, mindestens einen Teil des Stroms zu leiten.

3. Schaltröhre nach Anspruch 2, **dadurch gekennzeichnet, dass** die genannte Abschirmung (10, 11) Schlitze (18) aufweist, die so ausgelegt sind, dass die genannte Abschirmung (11) eine Spule bildet.

4. Vakuumschaltröhre nach irgendeinem der Ansprüche 1 bis 3, **dadurch gekennzeichnet, dass** die genannte Abschirmung (11) elektrisch mit dem genannten Kontakt (3, 4) verbunden und in einem ausreichend großen Abstand zu diesem Kontakt (3, 4) angeordnet ist, damit die über die Kontaktfläche des genannten Kontakts (3, 4) laufende Flüssigkeit nicht bis an die genannte Abschirmung (11) gelangen kann.

5. Vakuumschaltröhre nach irgendeinem der Ansprüche 1 bis 4, **dadurch gekennzeichnet, dass** die genannte Abschirmung (11) um den gesamten Umfang des genannten Kontakts (3, 4) herum geführt ist.

6. Vakuumschaltröhre nach irgendeinem der vorhergehenden Ansprüche, **dadurch gekennzeichnet, dass** die Abschirmung (11) so ausgebildet ist, dass zwischen der genannten Abschirmung (11) und dem genannten Kontakt (3, 4) ein Spalt (14) mit einer Breite zwischen 0,5 und 4 mm vorhanden ist.

7. Vakuumschaltröhre nach Anspruch 6, **dadurch gekennzeichnet, dass** der genannte Spalt (14) eine Tiefe von etwa 5 mm aufweist.

8. Vakuumschaltröhre nach irgendeinem der vorhergehenden Ansprüche, **dadurch gekennzeichnet, dass** der obere Rand (11a) der genannten Abschirmung (11) annähernd mit dem Kontaktplättchen (3,4) fluchtet oder seine Höhe geringfügig niedriger ist als die Höhe dieses Kontaktplättchen (3,4).

9. Vakuumschaltröhre nach irgendeinem der vorhergehenden Ansprüche, **dadurch gekennzeichnet, dass** die genannte Abschirmung (11) halbringförmig ausgebildet und an der Unterseite des bewegbaren Kontakts (3, 4) befestigt ist.

10. Vakuumschaltröhre nach irgendeinem der vorhergehenden Ansprüche, **dadurch gekennzeichnet, dass** die Abschirmung (11) aus dem gleichen Material wie der Kontakt (3, 4), beispielsweise aus Kupfer, besteht.

11. Vakuumschaltröhre nach irgendeinem der vorhergehenden Ansprüche, **dadurch gekennzeichnet, dass** die Abschirmung (11) aus einem Hochtemperaturwerkstoff wie zum Beispiel SiC besteht.

12. Vakuumschaltröhre nach irgendeinem der vorhergehenden Ansprüche, **dadurch gekennzeichnet, dass** die genannte Abschirmung (11) um den bewegbaren Kontakt (3, 4) herum angeordnet ist.

13. Vakuumschaltröhre nach irgendeinem der vorhergehenden Ansprüche, **dadurch gekennzeichnet, dass** sie eine als zweite Abschirmung bezeichnete weitere Abschirmung (8, 9, 1) umfasst, welche Abschirmung (8, 9) dazu dient, das Gehäuse vor dem Niederschlag von durch den Lichtbogen erzeugten Metalldämpfen zu schützen und darüber hinaus eine Verstärkung des elektrischen Feldes am genannten Kontakt (3, 4) zu bewirken.

14. Vakuumschaltröhre nach Anspruch 13, **dadurch gekennzeichnet, dass** die zweite Abschirmung (8, 9) zwischen der als erste Abschirmung bezeichneten Abschirmung (10, 11) und dem Gehäuse E der Schaltröhre A angeordnet ist.

15. Vakuumschaltröhre nach irgendeinem der vorhergehenden Ansprüche, **dadurch gekennzeichnet, dass** der Kontakt bzw. jeder Kontakt (3, 4) mindestens einen, den genannten Kontakt (3, 4) durchsetzenden Schlitz (12) aufweist, wobei die genannten Schlitze (12) so ausgebildet sind, dass sie die genannte Flüssigkeit aufnehmen und ihren Abfluss erleichtern (3, 4).

16. Vakuumschaltröhre nach irgendeinem der vorhergehenden Ansprüche, **dadurch gekennzeichnet, dass** sie eine als dritte Abschirmung bezeichnete, weitere Abschirmung umfasst, die aus einem leitenden werkstoff besteht und im Inneren des Gehäuses E in Höhe der Trennzone der Kontakte (3, 4) angeordnet und elektrisch mit einem der Kontakte (3, 4) verbunden ist, wobei die genannte Abschirmung in einer bestimmten, von der Lage der Stromzuführungen abhängenden Lage um die Kontakte herum geführt ist, derart dass der Lichtbogen bei dem Versuch, die genannte Trennzone zu verlassen, in den Bereich zwischen die Kontakte (3, 4) und die Abschirmung geführt wird.

17. Vakuumschaltröhre nach irgendeinem der Ansprüche 3 bis 16, **dadurch gekennzeichnet, dass** die Neigung der in den Kontakten (3, 4) ausgebildeten Schlitze (12) der Neigung der in der Abschirmung (11) ausgebildeten Schlitze (18) entgegengerichtet ist, derart dass die durch die Schlitze (18) in den Kontakten abfließende Flüssigkeit nicht durch die in der Abschirmung (11) ausgebildeten Schlitze (18) fließen kann.
